# EUROPÄISCHE PATENTSCHRIFT

(11) **EP 4 085 182 B1**
(45) Veröffentlichungstag und Bekanntmachung des Hinweises auf die Patenterteilung: **20.03.2024**
(21) Anmeldenummer: 21719108.9
(22) Anmeldetag: 13.04.2021
(51) Int. Cl.: E21D 9/00

(54) **TUNNELBOHRMASCHINE**
TUNNEL BORING MACHINE
TUNNELIER

(30) Priorität: 28.04.2020 DE 102020111585
(43) Veröffentlichungstag der Anmeldung: 09.11.2022
(73) Patentinhaber: HERRENKNECHT AKTIENGESELLSCHAFT, 77963 Schwanau (DE)
(72) Erfinder: BURGER, Werner, 77963 Schwanau (DE); WEHRMEYER, Gerhard, 77963 Schwanau (DE)
(74) Vertreter: RACKETTE Patentanwälte PartG mbB
(86) Internationale Anmeldenummer: PCT/EP2021/059587
(87) Internationale Veröffentlichungsnummer: WO 2021/219369

(56) Entgegenhaltungen:
- CN-A- 107 607 082
- CN-B- 106 437 731
- CN-U- 207 879 337
- US-A- 4 152 027

## Beschreibung

Die Erfindung betrifft eine Tunnelbohrmaschine gemäß dem Oberbegriff des Anspruchs 1.

Eine derartige Tunnelbohrmaschine ist aus CN 106 437 731 B bekannt. Diese vorbekannte Tunnelbohrmaschine verfügt über einen sich in einer Längsrichtung erstreckenden Schildmantel und ist mit einer Abstandssensoren aufweisenden Sensoreinheit ausgestattet. Weiterhin ist eine Zentraleinheit vorhanden, mit der die Abstandswerte der Abstandssensoren zum Feststellen von Konvergenzen auswertbar sind.

Eine weitere Tunnelbohrmaschine ist aus CN 107 607 082 A bekannt. Diese vorbekannte Tunnelbohrmaschine weist einen sich in einer Längsrichtung erstreckenden Schildmantel und eine mit Abstandssensoren ausgestattete Sensoreinheit zum Erfassen von Konvergenzen auf. Die Abstandssensoren arbeiten zum Durchführen eines kontinuierlichen Messverfahrens mit einer kontinuierlichen Federkraft und sind im Vortrieb in andauernder Anlage an dem anstehenden Gebirge.

Aus US 4 152 027 A ist eine mit einem Schildschwanz ausgestattete Tunnelbohrmaschine bekannt, die zum Verhindern von Tunneleinbrüchen eine Anzahl von verschiebbaren Stabteilen aufweist.

Aus CN 207 879 337 U ist eine Tunnelbohrmaschine mit einem Konvergenz- und Verformungsüberwachungssystem mit einer laserbasierten Umfangsüberwachung sowie mit Dehnungsmessern bekannt.

Eine weitere Tunnelbohrmaschine ist aus dem Fachartikel von D. Harding mit dem Titel "Difficult Ground Solutions (DGS): New TBM Solutions carve a Path to Success", erschienen in Proceedings of the World Tunnel Congress 2017 - Surface challenges - Underground solutions, Bergen, Norway, bekannt. Bei dieser vorbekannten Tunnelbohrmaschine, die über einen sich in eine Längsrichtung erstreckenden Schildmantel verfügt, ist eine Sensoreinheit in Gestalt eines hydraulischen Zylinders vorgesehen, der nahe des Schneidrads im Firstbereich an dem Schildmantel verbaut ist. Mit diesem Hydraulikzylinder ist die Dicke des Ringspalts an der Tunnelkrone messbar, um Konvergenzen zu erfassen.

Aus CN 207879337 U ist eine Tunnelbohrmaschine mit einem sich in eine Längsrichtung erstreckenden Schildmantel und mit einer eine Anzahl von Laserentfernungsmessern aufweisenden Sensoreinheit bekannt, die in Längsrichtung und in Umfangsrichtung innenseitig an dem Schildmantel angebracht sind.

Der Erfindung liegt die Aufgabe zugrunde, eine Tunnelbohrmaschine der eingangs genannten Art anzugeben, die sich durch eine verlässliche Messung eines zwischen dem Schildmantel und dem Gebirge vorhandenen Ringspalts auszeichnet.

Diese Aufgabe wird bei einer Tunnelbohrmaschine der eingangs genannten Art erfindungsgemäß mit den kennzeichnenden Merkmalen des Anspruchs 1 gelöst.

Durch das bei der vorliegenden Erfindung geschaffene diskontinuierliche Arbeiten in Vortriebspausen und Erfassen von Abstandswerten bei durch zu verbauende Tübbinge festgelegten Messabständen ist zum einen die Ortstreue in der Position der Abstandssensoren sehr verlässlich sowie messtechnisch einfach sichergestellt und ebenfalls gewährleistet, dass die Abstandssensoren in der während Vortriebsphasen äußerst rauen Umgebung nicht beschädigt werden. Zudem hat sich herausgestellt, dass sich durch das Vorschieben der Tastköpfe in den Ringspalt in radialer Richtung auch größere bewegliche Komponenten wie Gesteinsstücke verdrängen lassen, so dass sich eine verhältnismäßig hohe Messgenauigkeit ergibt.

Dadurch, dass die Sensoreinheit bei der Tunnelbohrmaschine gemäß der Erfindung über wenigstens zwei, zweckmäßigerweise mehr als zwei, hydraulische Abstandssensoren mit einem ausfahrbaren Tastkopf mit Ausfahrwegmessung aufweist, die in Längsrichtung in wenigstens einem Messabstand und bei mehr als zwei Abstandssensoren zweckmäßigerweise auch in Umfangsrichtung angeordnet sind, lassen sich bei fortschreitendem Vortrieb Konvergenzen im Bereich des Schildmantels in sich verändernden Abstandswerten feststellen und mittels der Zentraleinheit auswerten.

Weitere zweckmäßige Ausgestaltungen der Erfindung sind Gegenstand der Unteransprüche.

Weitere zweckmäßige Ausgestaltungen und Vorteile der Erfindung ergeben sich aus der nachfolgenden Beschreibung eines Ausführungsbeispiels der Erfindung mit Bezug auf die Figuren der Zeichnung.

Es zeigen:
- Fig. 1: in einer Seitenansicht ein Ausführungsbeispiel eines Schildmantels einer Tunnelbohrmaschine mit einer Sensoreinheit, die in einer Längsrichtung eine Anzahl von Abstandssensoren aufweist,
- Fig. 2: in einer Schnittansicht durch einen Schildmantel einer Tunnelbohrmaschine eines Ausführungsbeispiels der Erfindung im Firstbereich,
- Fig. 3: in einem Blockschaubild eine beispielhafte Ausgestaltung einer Sensoreinheit und einer Zentraleinheit mit weiteren Komponenten bei einem Ausführungsbeispiel einer Tunnelbohrmaschine gemäß der Erfindung und
- Fig. 4 bis Fig. 7: in Schnittansichten ein weiteres Ausführungsbeispiel einer Tunnelbohrmaschine gemäß der Erfindung im Bereich eines Schildmantels in verschiedenen Etappen eines Vortriebs.

Fig. 1 zeigt in einer geschnittenen Seitenansicht ein Ausführungsbeispiel einer Tunnelbohrmaschine zum Vortreiben eines Tunnels in einem Gebirge 103 im Bereich eines Schildmantels 106. An dem Schildmantel 106 sind eine Anzahl von Vorschubpressen 109 angebracht, die in einer Längsrichtung des Schildmantels 106 wirken und sich im Vortrieb an Tübbingen 112 eines Ringbaus zum Auskleiden eines Tunnels abstützen. Auf der den Tübbingen 112 gegenüberliegenden, in Vortriebsrichtung vorderen Stirnseite der

Tunnelbohrmaschine ist ein in Fig. 1 nicht dargestelltes Schneidrad vorhanden, mit dem in das Gebirge 103 ein Tunnelhohlraum einbringbar ist.

Der durch die Abbauwirkung des Schneidrads geschaffene Tunnelhohlraum weist gegenüber dem Durchmesser des Schildmantels 106 einen größeren Durchmesser auf, so dass zwischen dem Gebirge 103 und der Außenseite des Schildmantels 106 ein Ringspalt 115 ausgebildet ist. Der Ringspalt 115 ist aus dem Abbaubetrieb üblicherweise mit flüssigen und festen, körnigen Bestandteilen wenigstens teilweise gefüllt. Konvergenzen des Gebirges 103 führen üblicherweise jedoch, wie in Fig. 1 dargestellt, dazu, dass sich der Ringspalt 115 in Längsrichtung des Schildmantels 106 von dem Schneidrad wegweisend in Richtung der Tübbinge 112 verjüngt. Bei zu starken Konvergenzen und einem Kontakt des Gebirges 103 mit dem Schildmantel 106 besteht daher die Gefahr, dass die Tunnelbohrmaschine eingeklemmt wird.

Zum Erfassen von Konvergenzen des Gebirges 103 über Änderungen der Dimensionen des Ringspalts 115 verfügt das Ausführungsbeispiel gemäß Fig. 1 über eine Sensoreinheit 118, die eine Anzahl von hydraulischen Abstandssensoren 121 aufweist, die in Längsrichtung des Schildmantels 106 in einem Messabstand und vorzugsweise auch entlang des Umfangs des Schildmantels 106 regelmäßig beabstandet angeordnet sind. Jeder Abstandssensor 121 verfügt über einen Tastkopf 124, der in radialer Richtung in den Ringspalt 115 vorschiebbar und im Rahmen einer Ausfahrwegmessung zum Messen des Abstands zwischen dem Schildmantel 106 im Bereich des betreffenden Abstandssensors 121 sowie dem Gebirge 103 als Abstandswert eingerichtet ist.

Fig. 2 zeigt in einem Querschnitt bei dem Ausführungsbeispiel gemäß Fig. 1 den Schildmantel 106 im Firstbereich. Aus Fig. 2 ist ersichtlich, dass die Sensoreinheit 118 neben in Längsrichtung des Schildmantels 106 in einem Messabstand angeordneten Abstandssensoren 121 auch über Abstandssensoren 121 verfügt, die entlang des Umfangs des Schildmantels 106 angeordnet sind. Bei der Anordnung gemäß Fig. 2 sind die entlang des Umfangs des Schildmantels 106 angeordneten Abstandssensoren 121 im Wesentlichen symmetrisch zu einer Mittelhochachse 203 positioniert. Der Winkel der Abstandssensoren 121 zu der Mittelhochachse 203 liegt zweckmäßigerweise zwischen etwa 15 Grad und etwa 45 Grad, bevorzugt im Bereich von etwa 30 Grad.

Bei einer nicht dargestellten Weiterbildung ist vorgesehen, dass Abstandssensoren 121 auch in der Mitte des Firstbereichs auf der Mittelhochachse 203 angeordnet sind.

Fig. 3 zeigt in einem Blockschaubild die Sensoreinheit 118 mit den Abstandssensoren 121, die an einen Messdatenspeicher 303 zum Speichern der über die Abstandssensoren 121 gewonnenen Abstandswerte angeschlossen sind. An den Messdatenspeicher 303 sind weiterhin ein Zeitgeber 306 und ein Positionsgeber 309 angeschlossen. Mit den Zeitgeber 306 sind Zeitdaten erzeugbar, die in dem Messdatenspeicher 303 mit den zu der betreffenden Zeit gewonnenen Abstandswerten verknüpfbar sind. Mit dem Positionsgeber 309 sind Positionsdaten des Schildmantels 106 erzeugbar, die ebenfalls mit den bei bestimmten Positionen des Schildmantels 106 gewonnenen Abstandswerten verknüpfbar sind.

Auf diese Art und Weise liegen die Abstandswerte der verschiedenen Abstandssensoren 121 in einem Zeitprofil und in einem Ortsprofil vor.

Der Messdatenspeicher 303 steht mit einer Zentraleinheit 312 in Verbindung, mit der die Abstandswerte mit den verknüpften Zeitdaten und Positionsdaten dahingehend auswertbar sind, dass Konvergenzen des Gebirges 103 insbesondere dahingehend auswertbar sind, ob bestimmte Mindestabstandswerte zwischen dem Gebirge 103 und dem Schildmantel 106 eingehalten werden. Weiterhin lässt sich mit der Zentraleinheit 312 aufgrund der zeitlich und örtlich aufgelösten Abstandswerte eine Prognose über zu erwartende Konvergenzen insbesondere auch in dem dem Schneidrad abgewandten und an die Tübbinge 112 angrenzenden Bereich erzeugen, um soweit als möglich sicherzustellen, dass kein Festklemmen der Tunnelbohrmaschine zu befürchten ist.

An die Zentraleinheit 312 sind zweckmäßigerweise ein Signalgeber 315 und eine Anzeige 318 angeschlossen. Der Signalgeber 315 ist dazu eingerichtet, bei Erreichen von kritischen Abstandswerten zwischen dem Gebirge 103 und dem Schildmantel 106 eine Warnung beispielsweise in Gestalt eines Signaltons oder eines optischen Warnsignals auszugeben. Die Anzeige 318 wiederum ist dazu eingerichtet, den zeitlichen und räumlichen Verlauf der von den Abstandssensoren 121 aufgenommenen Abstandswerte sowie von prognostizierten Abstandswerten grafisch anzuzeigen.

Des Weiteren verfügt die Zentraleinheit 312 über die Trajektorie der Tunnelbohrmaschine repräsentierende Vortriebsdaten, die bei dem Auswerten der Konvergenzen hinsichtlich kritischer Werte dahingehend berücksichtigbar sind, dass ein sich aufgrund einer Kurvenfahrt bereichsweise kontrolliert verringernder Ringspalt 115 nicht zu Fehlalarmen führt.

Fig. 4 bis Fig. 7 zeigen in einer geschnittenen Seitenansicht entsprechend Fig. 1 ein weiteres Ausführungsbeispiel einer Tunnelbohrmaschine im Bereich eines Schildmantels 106 in verschiedenen Phasen des Vortriebs.

Fig. 4 zeigt die Anordnung entsprechend Fig. 1 nach Fertigstellen eines Rings an Tübbingen 112 mit einer Ringbreite B mit eingefahrenen Vorschubpressen 109 und eingefahrenen Tastköpfen 124 von hier in Längsrichtung zwei Abstandssensoren 121. Die Abstandssensoren 121 sind in einem Messabstand D angeordnet. Ausgehend von der Anordnung gemäß Fig. 4 beginnt ein Vortriebszyklus, der mit dem Verbau eines nächsten Rings an Tübbingen 112 abgeschlossen sein wird.

Fig. 5 zeigt die Anordnung gemäß Fig. 4 mit vollständig ausgefahrenen Vorschubpressen 109 kurz vor dem Verbau von Tübbingen 112. In dieser Phase ist der Vortrieb unterbrochen, so dass, wie in Fig. 5 dargestellt, die Tastköpfe 124 der Abstandssensoren 121, gegebenenfalls unter Verdrängen von Gesteinsstücken, ausgefahren sind und an dem Gebirge 103 anliegen. Die zu diesem Zeitpunkt und an dieser Position des Schildmantels 106 gewonnenen Abstandswerte sind in den Messdatenspeicher 303 einspeisbar.

Fig. 6 zeigt die nach dem Verbau des nächsten Rings an Tübbingen 112 beginnende nächste Phase des Vortriebs, bei der die Tastköpfe 124 der Abstandssensoren 121 wieder eingefahren sind und bis zum Ende dieser Phase des Vortriebs eingefahren bleiben.

Fig. 7 zeigt entsprechend Fig. 5 die Vorschubpressen 109 in wieder maximal ausgefahrener Stellung mit den zum Gewinnen von Abstandswerten wieder ausgefahrenen Tastköpfen 124 der Abstandssensoren 121.

In der Abfolge von Fig. 4 bis Fig. 7 lässt sich weiterhin deutlich erkennen, dass bei diesem Ausführungsbeispiel der Messabstand D zwischen den hier zwei Abstandssensoren 121 der Ringbreite B der Tübbinge 112 entspricht. Dadurch ist sichergestellt, dass jede Messstelle an dem Gebirge 103 zweimal, oder bei Vorsehen von einer Anzahl von mehr als zwei Abstandssensoren 121 jeweils in einem entsprechenden Messabstand D mehrfach, in ihrem Abstand zu dem Schildmantel 106 erfasst wird. Dadurch lassen sich die Konvergenzen sehr genau bestimmen und darüber hinaus verlässliche Prognosen für den in Vortriebsrichtung rückseitigen Bereich des Schildmantels 106 erzeugen.

## Patentansprüche

1. Tunnelbohrmaschine mit einem sich in einer Längsrichtung erstreckenden Schildmantel (106), mit einer Abstandssensoren (121) aufweisenden Sensoreinheit (118) zum Erfassen von Konvergenzen und mit einer Zentraleinheit (312), mit der die Abstandswerte der Abstandssensoren (121) zum Feststellen von Konvergenzen auswertbar sind, **dadurch gekennzeichnet, dass** die Sensoreinheit (118) wenigstens zwei hydraulische Abstandssensoren (121) mit einem ausfahrbaren Tastkopf (124) mit Ausfahrwegmessung aufweist, mit denen der Abstand zwischen dem Schildmantel (106) im Bereich des betreffenden Abstandssensors (121) und dem anstehenden Gebirge (103) als Abstandswert erfassbar ist, dass die Abstandssensoren (121) in Längsrichtung des Schildmantels (106) in einem Messabstand (D) angeordnet sind, wobei der Messabstand (D) der Abstandssensoren (121) in Längsrichtung des Schildmantels (106) der typischen Ringbreite (B) eines Tübbings (112) entspricht und dass die Tastköpfe (124) bei unterbrochenem Vortrieb ausfahrbar und bei Vortrieb eingefahren sind.

2. Tunnelbohrmaschine nach Anspruch 1, **dadurch gekennzeichnet, dass** ein Positionsgeber (309) vorhanden ist, mit dem die Position des Schildmantels (106) bestimmbar ist, so dass die Abstandswerte zu bestimmten Positionen der Abstandssensoren (121) in Längsrichtung auswertbar sind.

3. Tunnelbohrmaschine nach Anspruch 1 oder Anspruch 2, **dadurch gekennzeichnet, dass** in Längsrichtung des Schildmantels (106) wenigstens drei Abstandssensoren (121) vorhanden sind.

4. Tunnelbohrmaschine nach einem der Ansprüche 1 bis 3, **dadurch gekennzeichnet, dass** entlang des Umfangs des Schildmantels (106) wenigstens zwei Abstandssensoren (121) vorhanden sind.

5. Tunnelbohrmaschine nach Anspruch 4, **dadurch gekennzeichnet, dass** die entlang des Umfangs des Schildmantels (106) angeordneten Abstandssensoren (121) symmetrisch zur Mittelhochachse (203) angeordnet sind.

6. Tunnelbohrmaschine nach einem der Ansprüche 1 bis 5, **dadurch gekennzeichnet, dass** ein Zeitgeber (306) vorhanden ist, mit dem die Zeiten bei der Aufnahme von Abstandswerten bestimmbar sind, so dass die Abstandswerte zu bestimmten Zeiten auswertbar sind.

7. Tunnelbohrmaschine nach einem der Ansprüche 1 bis 6, **dadurch gekennzeichnet, dass** ein mit der Zentraleinheit (312) verbundener Signalgeber (315) vorhanden ist, mit dem bei kritischen Konvergenzen ein Warnsignal ausgebbar ist.

8. Tunnelbohrmaschine nach einem der Ansprüche 1 bis 7, **dadurch gekennzeichnet, dass** eine mit der Zentraleinheit (312) verbundene Anzeige (318) vorhanden ist, mit der der zeitliche und/oder wegmäßige Verlauf der Abstandswerte grafisch anzeigbar ist.

## Claims

1. Tunnel boring machine, having a shield casing (106) extending in a longitudinal direction, having a sensor unit (118) with distance sensors (121) for capturing convergences and having a central unit (312), with which the distance values of the distance sensors (121) can be evaluated for detecting convergences, **characterised in that** the sensor unit (118) has at least two hydraulic distance sensors (121) with an extendable probe (124) for measuring the extension path, with which the distance between the shield casing (106) in the area of the relevant distance sensor (121) and the upcoming rock (103) can be captured as a distance value, **in that** the distance sensors (121) in the longitudinal direction of the shield casing (106) are arranged at a measuring distance (D), wherein the measuring distance (D) of the distance sensors (121) in the longitudinal direction of the shield casing (106) corresponds to the typical ring width (B) of a lining segment (112), and **in that** the probes (124) are extendable during interrupted advance and retractable during advance.

2. Tunnel boring machine according to Claim 1, **characterised in that** a position sensor (309) is present, with which the position of the shield casing (106) is determinable, such that the distance values at certain positions of the distance sensors (121) in the longitudinal direction can be evaluated.

3. Tunnel boring machine according to Claim 1 or Claim 2, **characterised in that** in the longitudinal direction of the shield casing (106) at least three distance sensors (121) are present.

4. Tunnel boring machine according to one of Claims 1 to 3, **characterised in that** along the circumference of the shield casing (106) at least two distance sensors (121) are present.

5. Tunnel boring machine according to Claim 4, **characterised in that** the distance sensors (121) arranged along the circumference of the shield casing (106) are arranged symmetrically to the central vertical axis (203).

6. Tunnel boring machine according to one of Claims 1 to 5, **characterised in that** a timer (306) is present, with which the times when recording distance values are determinable, such that the distance values at certain times can be evaluated.

7. Tunnel boring machine according to one of Claims 1 to 6, **characterised in that** a signal transmitter (315) connected to the central unit (312) is present, with which a warning signal can be generated at critical convergences.

8. Tunnel boring machine according to one of Claims 1 to 7, **characterised in that** a visual display (318) connected to the central unit (312) is present, with which the timeline and/or path of the distance values can be graphically displayed.

## Revendications

1. Tunnelier doté d'une enveloppe de bouclier (106) s'étendant dans une direction longitudinale, avec une unité de détection (118) présentant des capteurs de distance (121) destinée à enregistrer des convergences et avec une unité centrale (312) avec laquelle les valeurs de distance des capteurs de distance (121) peuvent être évaluées pour déterminer des convergences, **caractérisé en ce que** l'unité de détection (118) présente au moins deux capteurs de distance hydrauliques (121) dotés d'une sonde (124) télescopique à mesure de course de sortie, avec lesquels la distance entre l'enveloppe de bouclier (106) dans la zone du capteur de distance (121) concerné et la roche (103) en place peut être détectée comme valeur de distance, **en ce que** les capteurs de distance (121) sont montés dans la direction longitudinale de l'enveloppe de bouclier (106) à une distance de mesure (D), la distance de mesure (D) des capteurs de distance (121) dans la direction longitudinale de l'enveloppe de bouclier (106) correspondant à la largeur annulaire (B) typique d'un cuvelage (112) et **en ce que** les sondes (124) peuvent être sorties lorsque l'avancement est interrompu et rentrées lorsque l'avancement est en cours.

2. Tunnelier selon la revendication 1, **caractérisé en ce qu'**il existe un capteur de position (309) permettant de déterminer la position de l'enveloppe de bouclier (106), de sorte que les valeurs de distance par rapport à des positions déterminées des capteurs de distance (121) peuvent être évaluées dans la direction longitudinale.

3. Tunnelier selon la revendication 1 ou la revendication 2, **caractérisé en ce qu'**au moins trois capteurs de distance (121) sont présents dans la direction longitudinale de l'enveloppe de bouclier (106).

4. Tunnelier selon l'une des revendications 1 à 3, **caractérisé en ce qu'**au moins deux capteurs de distance (121) sont présents le long de la périphérie de l'enveloppe de bouclier (106).

5. Tunnelier selon la revendication 4, **caractérisé en ce que** les capteurs de distance (121) disposés le long de la périphérie de l'enveloppe de bouclier (106) sont disposés symétriquement par rapport à l'axe vertical central (203).

6. Tunnelier selon l'une des revendications 1 à 5, **caractérisé en ce qu'**il existe une horloge (306) permettant de déterminer les temps lors de l'enregistrement des valeurs de distance, de sorte que les valeurs de distance peuvent être évaluées à des moments déterminés.

7. Tunnelier selon l'une des revendications 1 à 6, **caractérisé en ce qu'**il est prévu un générateur de signaux (315) relié à l'unité centrale (312), avec lequel un signal d'avertissement peut être émis en cas de convergences critiques.

8. Tunnelier selon l'une des revendications 1 à 7, **caractérisé en ce qu'**il existe un affichage (318) relié à l'unité centrale (312), avec lequel l'évolution dans le temps et/ou en distance des valeurs de distance peut être affichée graphiquement.
